# EUROPÄISCHE PATENTSCHRIFT

(11) **EP 2 546 420 B1**
(45) Veröffentlichungstag und Bekanntmachung des Hinweises auf die Patenterteilung: **15.02.2023**
(21) Anmeldenummer: 12004183.5
(22) Anmeldetag: 31.05.2012
(51) Int. Cl.: E02F 9/20, F15B 13/00, E02F 9/22

(54) **ARBEITSMASCHINE**
WORK MACHINE
MACHINE DE TRAVAIL

(30) Priorität: 11.07.2011 DE 102011107084
(43) Veröffentlichungstag der Anmeldung: 16.01.2013
(73) Patentinhaber: Liebherr-Hydraulikbagger GmbH, 88457 Kirchdorf/Iller (DE)
(72) Erfinder: MEIER, Simon, Dipl.-Ing. (FH), 87700 Memmingen (DE)
(74) Vertreter: Laufhütte, Dieter

(56) Entgegenhaltungen:
- WO-A1-2012/057024
- WO-A1-2012/074098
- JP-A- 2001 099 103
- SU-A1- 1 130 712
- US-A1- 2009 288 408
- US-A1- 2010 319 335

## Beschreibung

Die vorliegende Erfindung betrifft ein Antriebsystem für eine Arbeitsmaschine mit einer Antriebseinheit, welche über eine Abtriebswelle eine oder mehrere Hydraulikpumpen eines Hydrauliksystems der Arbeitsmaschine antreibt. Beispielsweise kann es sich bei der Arbeitsmaschine dabei über ein verfahrbares Arbeitsgerät handeln, dessen Fahrantrieb hydraulisch erfolgt. Alternativ oder zusätzlich kann die Arbeitsausrüstung der Arbeitsmaschine hydraulisch angetrieben sein.

Wird keine hydraulische Leistung benötigt, wird bei bekannten Arbeitsmaschinen die Drehzahl der Antriebseinheit reduziert und gegebenenfalls die Hydraulikpumpe zurückgeschwenkt, um die Schleppleistung zu reduzieren. Dennoch verbleibt bei bekannten Arbeitsmaschinen eine Schleppleistung von üblicherweise 2 - 3 kW.

Ein gattungsgemäßes Antriebsystem ist aus der JP 2001 099103 A bekannt.

Aufgabe der vorliegenden Erfindung ist es, den Energieverbrauch der Arbeitsmaschine weiter zu reduzieren.

Erfindungsgemäß wird dies durch ein Antriebssystem gemäß Anspruch 1 sowie ein Verfahren zum Betrieb eines Antriebssystems gemäß Anspruch 7 gelöst. Vorteilhafte Ausgestaltungen der vorliegenden Erfindung sind Gegenstand der Unteransprüche.

Die vorliegende Erfindung zeigt ein Antriebsystem für eine Arbeitsmaschine mit einer Antriebseinheit, welche über eine Abtriebswelle eine oder mehrere Hydraulikpumpen eines Hydrauliksystems der Arbeitsmaschine antreibt. Erfindungsgemäß ist dabei eine Kupplung vorgesehen, welche so ansteuerbar oder so aufgebaut ist, dass sie im Schlepplastbetrieb die Abtriebswelle von der oder den Hydraulikpumpen trennt. Durch das erfindungsgemäße Trennen der Hydraulikpumpe bzw. der Hydraulikpumpen von der Antriebseinheit kann die Schlepplast durch das Hydrauliksystem weiter reduziert und gegebenenfalls auf Null gesenkt werden. Hierdurch ergibt sich eine Energieeinsparung beim Betrieb der Arbeitsmaschine, gerade in solchen Phasen, in welchen keine hydraulische Energie benötigt wird. Entsprechend der Erfindung erfolgt die Hydraulikversorgung für die Ansteuerung der Kupplung auch bei geöffneter Kupplung.

Die vorliegende Erfindung kann dabei insbesondere bei solchen Arbeitsmaschinen eingesetzt werden, bei welchen die Hydraulikpumpe oder die Hydraulikpumpen einen Fahrantrieb antreiben. Alternativ oder zusätzlich können die Hydraulikpumpe oder die Hydraulikpumpen eine Arbeitsausrüstung des Arbeitsgerätes hydraulisch antreiben.

Insbesondere kann es sich bei der Arbeitsmaschine um eine Erdbewegungsmaschine oder um eine Umschlagmaschine handeln. Beispielsweise kann es sich bei der Arbeitsausrüstung dabei um einen Ausleger handeln, welcher über Hydraulikzylinder bewegbar ist. Insbesondere kann es sich bei der erfindungsgemäßen Arbeitsmaschine dabei um einen Hydraulikbagger handeln.

Besonders vorteilhaft wird die vorliegende Erfindung bei einer Arbeitsmaschine eingesetzt, bei welcher mehrere Hydraulikpumpen über ein Verteilergetriebe von der Abtriebswelle angetrieben werden. Vorteilhafterweise ist dabei die Kupplung zwischen der Abtriebswelle und dem Verteilergetriebe angeordnet. Hierdurch kann erfindungsgemäß durch Öffnen der Kupplung das gesamte Verteilergetriebe im Schlepplastbetrieb von der Antriebseinheit getrennt werden.

Bei der Antriebseinheit kann es sich um einen Verbrennungsmotor handeln, insbesondere um einen Dieselmotor. Ebenfalls ist es denkbar, einen Elektromotor zum Antrieb der Hydraulikpumpe bzw. der Hydraulikpumpen einzusetzen.

Es kann weiterhin eine Motorsteuerung vorgesehen sein, welche im Schlepplastbetrieb die Drehzahl der Antriebseinheit reduziert. Diese Reduktion kann beispielsweise anhand von Sensordaten eines oder mehrerer Sensoren erfolgen, beispielsweise anhand von Daten eines Griffsensors. Durch die erfindungsgemäße zusätzliche Trennung der Antriebseinheit von der oder den Hydraulikpumpen kann der Energieverbrauch dabei erfindungsgemäß nochmals verringert werden.

Die Trennung der Hydraulikpumpe bzw. der Hydraulikpumpen von der Abtriebswelle im Schlepplastbetrieb automatisch erfolgen. Beispielsweise kann dabei eine Steuerung vorgesehen sein, welche die Kupplung automatisch öffnet. Beispielsweise kann die Steuerung dabei anhand von Sensordaten eines oder mehrerer Sensoren erfolgen. Alternativ ist es denkbar, dass der mechanische Aufbau der Kupplung für eine automatische Öffnung im Schlepplastbetrieb sorgt.

Vorteilhafterweise kann vorgesehen sein, dass die Kupplung in Abhängigkeit von einer Drehzahl der Antriebseinheit öffnet oder schließt. Hierdurch muss zur Ansteuerung der Kupplung keine gesonderte Steuerung vorgesehen werden. Vielmehr kann die Kupplung dann, wenn die Drehzahl der Antriebseinheit von der Motorsteuerung verringert wird, die Kupplung automatisch öffnen.

In einem ersten Ausführungsbeispiel der vorliegenden Erfindung wird eine hydraulisch angesteuerte Kupplung eingesetzt. Insbesondere kann dabei ein hydraulischer Aktor vorgesehen sein, welcher die Kupplung öffnet oder schließt.

Erfindungsgemäß erfolgt die Druckversorgung der hydraulischen Ansteuerung der Kupplung dabei über eine weitere Hydraulikpumpe, welche von einem Nebenabtrieb der Antriebseinheit angetrieben wird. Hierdurch wird sichergestellt, dass die Hydraulikversorgung für die Ansteuerung der Kupplung auch dann vorliegt, wenn die Kupplung geöffnet ist und die Hydraulikpumpen von der Abtriebswelle getrennt sind.

Beispielsweise kann die weitere Hydraulikpumpe dabei als Druckversorgung für weitere hydraulische Komponenten dienen, insbesondere für solche, welche ständig mit Hydraulikdruck beaufschlagt werden müssen. Beispielsweise kann die weitere Hydraulikpumpe dabei einen Verbrauchskreis für die Lenkung, die Bremsen und/oder die Lüftung der Arbeitsmaschine versorgen.

Erfindungsgemäß kann dabei beispielsweise ein Schaltventil vorgesehen sein, welches mit diesem Verbraucherkreis in Verbindung steht und die hydraulische Kupplung ansteuert. Die Ansteuerung des Schaltventils kann dabei durch eine Bedienperson oder durch eine Steuerung aufgrund von Sensordaten erfolgen.

Die vorliegende Erfindung umfasst weiterhin ein Verfahren zum Betrieb eines Antriebssystems mit einer Antriebseinheit, über eine Abtriebswelle eine oder mehrere Hydraulikpumpen eines Hydrauliksystems der Arbeitsmaschine antreibt. Erfindungsgemäß wird dabei die Abtriebswelle im Schlepplastbetrieb durch Öffnen einer Kupplung von der oder den Hydraulikpumpen getrennt. Das Öffnen der Kupplung kann dabei sowohl über eine Bedienperson, als auch bevorzugt automatisch erfolgen.

Die vorliegende Erfindung wird nun anhand von Ausführungsbeispielen und Figuren näher dargestellt. Dabei zeigen:
- Figur 1:: ein erstes Ausführungsbeispiel eines erfindungsgemäßen Antriebssystems mit einer hydraulisch angesteuerten Kupplung und
- Figur 2:: ein zweites nicht erfindungsgemäßes

Ausführungsbeispiel eines Antriebssystems mit einer Fliehkraftkupplung.

In Figuren 1 und 2 sind Ausführungsbeispiele eines Antriebssystems dargestellt. Die Antriebssysteme umfassen dabei jeweils eine Antriebseinheit 1, welche über eine Abtriebswelle 1' mehrere Hydraulikpumpen 2 eines nicht näher dargestellten Hydrauliksystems antreibt. Dabei ist jeweils ein Verteilergetriebe 4 vorgesehen, welches die Abtriebswelle 1' mit den Hydraulikpumpen 2 verbindet. Bei der Antriebseinheit 1 kann es sich um einen Verbrennungsmotor handeln, insbesondere um einen Dieselmotor. Alternativ wäre jedoch auch ein Elektromotor denkbar.

Die Antriebseinheit 1 weist eine Motorsteuerung auf, durch welche die Drehzahl des Motors senkt, wenn ein Schlepplastbetrieb erkannt wird. Die Erkennung eines Schlepplastbetriebes kann dabei anhand eines Sensors erfolgen. Beispielsweise kann der Sensor dabei eine Benutzeranforderung messen und damit erkennen, ob eine hydraulische Leistung von dem Antriebssystem benötigt wird. Wird diese hydraulische Leistung nicht benötigt, wird von einen Schlepplastbetrieb ausgegangen und die Drehzahl verringert. Gegebenenfalls können weiterhin die Hydraulikpumpen zurückgeschwenkt werden.

Um die Schleppleistung weiter zu reduzieren bzw. komplett auf Null zu bringen, wird nun erfindungsgemäß eine Kupplung 3 bzw. 3' eingesetzt, durch welche die Hydraulikpumpen 2 komplett von der Abtriebswelle 1' der Antriebseinheit 1 getrennt werden. In den Ausführungsbeispielen ist die Kupplung 3 bzw. 3' dabei in der Abtriebswelle 1' vor dem Verteilergetriebe 4 angeordnet. Hierdurch können sämtliche Hydraulikpumpen 2, welche an das Verteilergetriebe 4 angeschlossen sind, durch Öffnen der Kupplung 3 bzw. 3' von der Abtriebswelle 1' getrennt werden.

Bei dem in Figur 1 gezeigten ersten Ausführungsbeispiel ist dabei eine hydraulisch angesteuerte Kupplung 3 vorgesehen, welche über einen hydraulischen Aktor 5 geöffnet bzw. geschlossen werden kann. Der Hydraulikdruck zum Ansteuern der hydraulischen Kupplung 3 wird dabei über eine weitere Hydraulikpumpe 8 zur Verfügung gestellt, welche über einen Nebenabtrieb der Antriebseinheit 1 angetrieben wird. Die weitere Hydraulikpumpe 8 kann dabei die Versorgungspumpe für einen Nebenverbrauchskreis 7 sein, beispielsweise zur Versorgung von Lenkung, Bremsung oder Lüftung der Antriebsmaschine.

Weiterhin ist ein Schaltventil 6 zwischen dem Verbraucherkreis 7 und der hydraulischen Kupplung 3 vorgesehen, über welche die Kupplung geschaltet werden kann.

In einer ersten Ausführungsform kann das Schalten der Kupplung dabei durch den Benutzer erfolgen. Vorteilhafterweise ist jedoch eine Steuerung vorgesehen, welche die Kupplung automatisch öffnet, wenn ein Schlepplastbetrieb erkannt wird.

Beispielsweise können hierfür die gleichen Steuersignale herangezogen werden, die auch zur Ansteuerung der Antriebseinheit 1 im Schlepplastbetrieb herangezogen werden. Ebenso kann die Ansteuerung über einen Drehzahlsensor so erfolgen, dass die hydraulische Kupplung automatisch öffnet, wenn die Drehzahl unter einen gewissen Schwellwert sinkt.

In Figur 2 ist ein zweites nicht erfindungsgemäßes Ausführungsbeispiel dargestellt, bei welchem eine Fliehkraftkupplung 3' eingesetzt wird. Diese öffnet durch ihren mechanischen Aufbau die Verbindung zwischen Antriebseinheit und Hydraulikpumpen 2 automatisch, wenn die Drehzahl der Antriebseinheit 1 unter einen gewissen Schwellwert fällt. Hierdurch kann rein mechanisch eine automatische Abkopplung der Hydraulikpumpen 3 im Schlepplastbetrieb erreicht werden.

## Patentansprüche

1. Antriebssystem für eine Arbeitsmaschine, mit einer Antriebseinheit, welche über eine Abtriebswelle eine oder mehrere Hydraulikpumpen eines Hydrauliksystems der Arbeitsmaschine antreibt, und einer Kupplung, welche so ansteuerbar oder so aufgebaut ist, dass sie im Schlepplastbetrieb die Abtriebswelle von der oder den Hydraulikpumpen trennt, wobei die Kupplung hydraulisch angesteuert wird,
**dadurch gekennzeichnet,**
**dass** die Druckversorgung der hydraulischen Ansteuerung der Kupplung über eine weitere Hydraulikpumpe erfolgt, welche von einem Nebenabtrieb der Antriebseinheit angetrieben wird, wobei die Hydraulikversorgung für die Ansteuerung der Kupplung auch bei geöffneter Kupplung erfolgt.

2. Antriebssystem nach Anspruch 1, wobei mehrere Hydraulikpumpen über ein Verteilergetriebe von der Abtriebswelle angetrieben werden, wobei vorteilhafterweise die Kupplung zwischen Abtriebswelle und Verteilergetriebe angeordnet ist.

3. Antriebssystem nach einem der vorangegangenen Ansprüche, wobei es sich bei der Antriebseinheit um einen Verbrennungsmotor handelt, insbesondere einen Dieselmotor.

4. Antriebssystem nach einem der vorangegangenen Ansprüche, wobei die Hydraulikpumpe oder Hydraulikpumpen einen Fahrantrieb und/oder eine Arbeitsausrüstung des Arbeitsgerätes hydraulisch antreiben.

5. Antriebssystem nach einem der vorangegangenen Ansprüche, wobei die Kupplung in Abhängigkeit von einer Drehzahl der Antriebseinheit öffnet oder schließt.

6. Antriebssystem nach einem der vorangegangenen Ansprüche, wobei die weitere Hydraulikpumpe als Druckversorgung für weitere hydraulische Komponenten dient, insbesondere solche, welche ständig mit Hydraulikdruck beaufschlagt werden müssen, wie bsp. Lenkung, Bremsen und/oder Lüfter.

7. Verfahren zum Betrieb eines Antriebssystems nach einem der Ansprüche 1 bis 6 mit einer Antriebseinheit, welche über eine Abtriebswelle eine oder mehrere Hydraulikpumpen eines Hydrauliksystems der Arbeitsmaschine antreibt, **dadurch gekennzeichnet,**
**dass** die Abtriebswelle im Schlepplastbetrieb durch Öffnen der Kupplung von der oder den Hydraulikpumpen getrennt wird.

## Claims

1. A drive system having a drive unit which drives one or more hydraulic pumps of a hydraulic system of the work machine via an output shaft and having a clutch which can be controlled or is designed so that it separates the output shaft from the hydraulic pump or pumps in towing load operation, with the clutch being hydraulically controlled,
**characterized in that**
the pressure supply of the hydraulic control of the clutch takes place via a further hydraulic pump which is driven by a power takeoff of the drive unit, with the hydraulic supply for the control of the clutch also taking place with an open clutch.

2. A drive system in accordance with claim 1, wherein a plurality of hydraulic pumps are driven by the output shaft via a transfer case, with the clutch advantageously being arranged between the output shaft and the transfer case.

3. A drive system in accordance with one of the preceding claims, wherein the drive unit is an internal combustion engine, in particular a diesel engine.

4. A drive system in accordance with one of the preceding claims, wherein the hydraulic pump or hydraulic pumps drive a traction drive and/or an attachment of the piece of working equipment hydraulically.

5. A drive system in accordance with one of the preceding claims, wherein the clutch opens or closes in dependence on a speed of the drive unit.

6. A drive system in accordance with one of the preceding claims, wherein the further hydraulic pump serves as a pressure supply for further hydraulic components, in particular those which constantly have to be acted on by hydraulic pressure such as the steering, brakes and/or ventilators.

7. A method of operating a drive system in accordance with one of the claims 1 to 6 using a drive unit which drives one or more hydraulic pumps of a hydraulic system of the work machine via an output shaft,
**characterized in that**
the output shaft is separated from the hydraulic pump or pumps by opening a clutch in towing load operation.

## Revendications

1. Système d'entraînement pour une machine de travail, comportant une unité d'entraînement, qui entraîne, par le biais d'un arbre de sortie, une ou plusieurs pompes hydrauliques d'un système hydraulique de la machine de travail, et un accouplement, qui peut être commandé ou qui est construit de manière à, en mode de charge traînée, séparer l'arbre de sortie de la ou des pompes hydrauliques, l'accouplement étant commandé de manière hydraulique,
**caractérisé en ce que**
l'alimentation en pression de la commande hydraulique de l'accouplement est effectuée par le biais d'une autre pompe hydraulique, qui est entraînée par une prise de force de l'unité d'entraînement, l'alimentation hydraulique pour la commande de l'accouplement étant également effectuée lorsque l'accouplement est ouvert.

2. Système d'entraînement selon la revendication 1, dans lequel plusieurs pompes hydrauliques sont entraînées par l'arbre de sortie par le biais d'une boîte de transfert, l'accouplement étant disposé de manière avantageuse entre l'arbre de sortie et la boîte de transfert.

3. Système d'entraînement selon l'une des revendications précédentes, dans lequel l'unité d'entraînement est un moteur à combustion interne, en particulier un moteur diesel.

4. Système d'entraînement selon l'une des revendications précédentes, dans lequel la pompe hydraulique ou les pompes hydrauliques entraînent de manière hydraulique un entraînement de translation et/ou un équipement de travail de l'appareil de travail.

5. Système d'entraînement selon l'une des revendications précédentes, dans lequel l'accouplement s'ouvre ou se ferme en fonction de la vitesse de rotation de l'unité d'entraînement.

6. Système d'entraînement selon l'une des revendications précédentes, dans lequel l'autre pompe hydraulique sert d'alimentation en pression pour d'autres composants hydrauliques, en particulier ceux auxquels une pression hydraulique doit être appliquée en permanence, comme par exemple la direction, les freins et/ou les ventilateurs.

7. Procédé de fonctionnement d'un système d'entraînement selon l'une des revendications 1 à 6, comportant une unité d'entraînement, qui entraîne une ou plusieurs pompes hydrauliques d'un système hydraulique de la machine de travail par le biais d'un arbre de sortie,
**caractérisé en ce que**
en mode de charge traînée, l'arbre de sortie est séparé de la ou des pompes hydrauliques par l'ouverture de l'accouplement.
